# EUROPÄISCHE PATENTSCHRIFT

(11) **EP 2 520 190 B1**
(45) Veröffentlichungstag und Bekanntmachung des Hinweises auf die Patenterteilung: **16.07.2014**
(21) Anmeldenummer: 12166098.9
(22) Anmeldetag: 30.04.2012
(51) Int. Cl.: A45D 1/04, A45D 1/18, A45D 20/48, A45D 2/00

(54) **Haarformvorrichtung**
Hair shaping device
Dispositif de coiffage

(30) Priorität: 04.05.2011 DE 202011050034 U
(43) Veröffentlichungstag der Anmeldung: 07.11.2012
(73) Patentinhaber: WIK Far East Ltd, North Point Hong Kong (CN)
(72) Erfinder: Kock, Marwin, D-45239 Essen (DE)
(74) Vertreter: Haverkamp, Jens

(56) Entgegenhaltungen:
- EP-A1- 1 721 539
- WO-A2-2010/010286
- DE-U1-202009 011 098
- FR-A1- 2 888 095
- FR-A1- 2 916 947

## Beschreibung

Die Erfindung betrifft eine Haarformvorrichtung, umfassend ein kammartig ausgebildetes Formwerkzeug, welches Formwerkzeug über zwei Zinkenreihen verfügt, von denen die eine gegenüber der anderen zum Öffnen und Schließen des zwischen jeweils einer Zinke der einen Zinkenreihe und einer Zinke der anderen Zinkenreihe befindlichen Haarformspaltes verstellbar ist.

Haarformvorrichtungen, etwa sogenannte Straightener, können mit einem kammartig ausgebildeten Formwerkzeug, bei einem Straightener ein ausgestattet sein. Das Formwerkzeug derartiger Haarformvorrichtungen umfasst eine aus voneinander beabstandeten Zinken gebildete Kammreihe, wobei jeweils zwei benachbart und mit Abstand zueinander angeordnete Zinken einen Haarformspalt einfassen. Für den Prozess des Haarglättens verfügt jede Haaraufnahme bzw. zumindest eine der beiden jede Haaraufnahme einfassende Zinke über ein erstes Formteil. Dieses ist gegenüber der weiteren, einen Haarformspalt einfassenden Zinke bewegbar gelagert. Zwischen den beiden Formteilen, die für den Prozess des Haarformens unter Vorspannung stehend gegeneinander wirken, befindet sich der Haarformspalt, in den eine zum Glätten vorgesehene Haarsträhne eingelegt wird. Das Glätten als solches wird durch Ansetzen der Haarformvorrichtung an dem zur Haarwurzel weisenden Ende des zu glättenden Haarabschnittes, Einlegen der Haarsträhnen in die Haaraufnahmen bzw. die Haarformspalte des Formwerkzeuges und Hindurchziehen der durch die Haarformspalte erfassten Haarsträhnen durch das Formwerkzeug. Dieses erfolgt typischerweise durch eine entsprechende Bewegung der Haarformvorrichtung gegenüber dem die zu glättenden Haare tragenden Kopf einer Person, deren Haare geglättet werden sollen.

Gemäß einer vorbekannten Haarformvorrichtung sind die ersten bewegbar gelagerten Formteile jeweils einzeln an einer Zinke gefedert gelagert. Bei einer solchen Haarformvorrichtung erfolgt das Einlegen einer Haarsträhne in einen Haarformspalt gegen die Kraft des auf die ersten Formteile wirkenden Federelementes. Befindet sich das Haar bzw. befinden sich einzelne Haarsträhnen in den mehreren Haarformspalten, wird die Glättbewegung ausgeführt. Dabei bestimmt die auf die einzelnen ersten Formteile wirkende Federkraft diejenige Kraft, die für den Prozess des Glättens auf das Haar wirkt. Das zweite Formteil stellt sodann das Widerlager dar. Zum Bereitstellen der für den Prozess der Haarglättung notwendigen Wärme verfügt diese vorbekannte Haarformvorrichtung über ein Warmluftgebläse, dessen Warmluftstrom in das Formwerkzeug eingeführt wird. Das Formwerkzeug selbst verfügt im Bereich der Wurzelbereiche der feststehenden Zinken über Luftaustrittsöffnungen, damit der daraus austretende Warmluftstrom an das zu formende Haar gelangt.

Aus EP 1 721 539 A1 ist eine weitere gattungsgemäße Haarformvorrichtung bekannt. Diese Haarformvorrichtung unterscheidet sich von der zuvor beschriebenen, dadurch, dass die ersten Formteile durch einen Steg miteinander verbunden sind und diese Formteile als Formteileinheit insgesamt gegenüber den feststehenden Zinken gegen die Kraft einer Rückstellfeder bewegt werden können. Dabei ist vorgesehen, dass die Formteileinheit mittels eines Stellelementes in ihre den Haarformspalt öffnende Position gebracht werden können. Dieses hat zum Vorteil, dass ein Einbringen der in die jeweiligen Haarformspalten einzulegenden Haarsträhnen vereinfacht ist. Überdies ist es bei dieser Ausgestaltung möglich, die Rückstellkraft und damit die auf die Haare für den Prozess des Haarglättens wirkende Kraft einstellen zu können. Bei diesem vorbekannten Gerät wird das zu glättende durch die verstellbaren Zinken unter den komplementären Zinkenbogen gedrückt, um das Haar für die Zwecke des Glättens über mehrere Kanten zu ziehen. Dieses beansprucht die Haare.

Aus DE202009011098U1 ist eine weitere Haarformvorrichtung bekannt.

Der Erfindung liegt daher die Aufgabe zugrunde, eine eingangs genannte, gattungsgemäße Haarformvorrichtung dergestalt weiter zu bilden, dass das Ergebnis bei dem Prozess des Formens, insbesondere eines Glättens die Haare weniger stark beansprucht werden.

Gelöst wird diese Aufgabe erfindungsgemäß durch eine eingangs genannte, gattungsgemäße Haarformvorrichtung, bei der der Bewegungsbetrag der verstellbaren Zinkenreihe gegenüber der anderen Zinkenreihe zum Schließen des Haarformspaltes durch einen Anschlag dergestalt begrenzt ist, dass zwischen den zueinander weisenden Formoberflächen der einen Haarformspalt einfassenden Zinken ein Spalt geringer Weite verbleibt, jedoch mit einer Weite, die einem Mehrfachen des Durchmesser der mit der Haarformvorrichtung zu formenden Haare entspricht.

Bei dieser Haarformvorrichtung erfolgt die Verstellung der einen Zinkenreihe gegenüber der anderen Zinkenreihe in ihrer Bewegung zum Schließen des Haarformspaltes für die Zwecke des Durchführens des Glättvorganges gegen einen Anschlag. Diese Anschlaganordnung der gegeneinander verstellbaren Zinkenreihen ist erreicht, bevor die beiden Formoberflächen miteinander in Kontakt sind, damit ein Spalt zwischen den Formoberflächen verbleibt. Die lichte Weite dieses zwischen den Formoberflächen befindlichen Spaltes in der Geschlossen-Stellung des Haarformspaltes ist gering, entspricht dennoch einem Mehrfachen der Stärke bzw. des Durchmessers der mit der Haarformvorrichtung zu formenden Haare. Gemäß einem bevorzugten Ausführungsbeispiel beträgt die lichte Weite dieses Spaltes dem 2-fachen bis 5-fachen Durchmesser der zu formenden Haare. Bei dieser Haarformvorrichtung wird ein neuartiges Konzept zum Aufbringen des für den Prozess der Haarformung benötigten Druckes realisiert. Während man bei vorbekannten Haarformvorrichtungen vor allem bei Straightenern prinzipiell davon ausgegangen ist, einen möglichst hohen Druck auf das zu formende Haar zwischen den beiden Formoberflächen aufzubringen oder diese über Kanten zu ziehen, war es überraschend zu beobachten, dass tatsächlich bei Aufbringen eines geringen, auf die zu formenden Haare wirkenden Klemmdruckes durch die diesbezüglich zusammenwirkenden Zinken das Haarformergebnis und damit den Formprozess verbessert ist. Um bei der Anwendung der Haarformvorrichtung einen gleichmäßigen Klemmdruck auf das in jeweils einen Haarformspalt eingebrachte Haar aufzubringen, ist die Verstellbewegung der Zinken der einen Zinkenreihe gegenüber der anderen unter Belassung des vorbeschriebenen Restspaltes anschlagbegrenzt. Da die verbleibende Spaltweite größer ist als der Durchmesser der zu formenden Haare, erfolgt eine Klemmdruckbeaufschlagung auf die zu formenden Haare über die in den Haarformspalt eingebrachte Haarmenge, mithin durch die Größe der darin eingebrachten Haarsträhne. Die kammartige Ausbildung der Haarformvorrichtung gewährleistet, dass in jeden Haarformspalt zumindest in etwa eine gleich große Haarsträhne eingezogen wird und daher in jedem Haarformspalt die darin befindlichen Haare mit zumindest in etwa demselben Klemmdruck durch den Haarformspalt in seiner Geschlossen-Stellung gezogen werden. Die Anschlagbegrenzung hat zudem zur Folge, dass unabhängig von einer tatsächlich angelegten Kraft der Klemmdruck, wie vorbeschrieben, gleich bleibt und vor allem unabhängig von der angelegten Kraft ist. Dieses gewährleistet eine Haarformung mit reproduzierbar sehr gleichem Formungsergebnis.

Überraschend war neben dem vorstehend Beschriebenen festzustellen, dass nicht nur das Formungsergebnis verbessert ist, sondern dass zudem die auf die diese Weise geformeten Haare eine ansprechendere Anmutung, insbesondere einen besseren Glanz aufweisen. Auch dieses wird dem definierten, auf das zu formende Haar wirkenden Klemmdruck zugeschrieben.

In einer Weiterbildung ist vorgesehen, dass die Anschlaganordnung der verstellbaren Zinkenreihe gegenüber der anderen in der Geschlossen-Stellung der Haarformspalte einrichtbar ist. Diese Einrichtbarkeit dient dem Zweck, den in der Geschlossen-Stellung des Formwerkzeuges verbleibenden Spalt hinsichtlich seiner Weite einstellen zu können, und zwar typischerweise in Anpassung an die Dicke der zu formenden Haare. Die lichte Weite dieses Restspaltes darf nicht zu groß bemessen werden, vorzugsweise nicht mehr als dem 5-fachen Durchmesser des zu formenden Haar entsprechen. Gleichwohl ist die lichte Weite des Spaltes größer zu bemessen als der Durchmesser der zu formenden Haare, damit ein Verklemmen der Haare vermieden ist. In Abhängigkeit von dem zu formenden Haartyp weisen diese unterschiedliche Durchmesser auf. Daher bietet es sich an, den Restspalt durch die vorbeschriebene Einstellbarkeit an das zu formende Haar anzupassen.

Vorzugsweise wirkt auf die verstellbare Zinkenreihe zumindest ein Rückstellelement, beispielsweise eine Druckfeder, um diese Zinkenreihe gegenüber der anderen Zinkenreihe in der Offen-Stellung der Haarformspalte zu belassen. Mithin erfolgt eine Verstellbewegung dieser Zinkenreihe zum Schließen der Haarformspalte für die Zwecke des Durchführens des Formprozesses gegen die Rückstellkraft dieses zumindest einen Rückstellelementes.

Zum Unterstützen einer Haarteilung kann die Haarformvorrichtung über Zinkenbögen verfügen, die sich über die feststehenden Zinken erstrecken. Die Breiten der Zinkenbögen sind vorzugsweise dergestalt ausgeführt, dass bei offenen Haarformspalten unter einem solchen Zinkenbogen zumindest weitestgehend eine feststehende Zinke und eine bewegliche Zinke angeordnet sind. Durch die Zinkenbögen erfolgt eine Aufteilung des zu formenden Haares in Haarbüschel, die den unterhalb der Zinkenbögen angeordneten Haarformspalte zugeführt werden sollen. Infolge der anschließenden Schließbewegung der Zinken der bewegten Zinkenreihe gegenüber den anderen Zinken wird durch die Bewegung des Haarteilungsfortsatzes über die jeweils komplementäre Zinke hinweg das überschüssige Haar aus dem Haarformspalt herausgehalten.

Weitere Vorteile und Ausgestaltungen der Erfindungen ergeben sich aus der nachfolgenden Beschreibung eines Ausführungsbeispiels unter Bezugnahme auf die beigefügten Figuren. Es zeigen:
- **Fig. 1:**: eine Seitenansicht einer ein kammartig ausgebildetes Glättwerkzeug aufweisenden Haarglättvorrichtung als Haarformvorrichtung,
- **Fig. 2:**: einen Längsschnitt durch den in Figur 1 gezeigten Teil der Haarglättvorrichtung,
- **Fig. 3:**: eine Draufsicht auf den Teil der Haarglättvorrichtung der Figur 1,
- **Fig. 4:**: einen vergrößerten Ausschnitt aus der Darstellung der Haarglättvorrichtung der Figur 2 mit dem Glättwerkzeug in seiner Offen-Stellung,
- **Fig. 5:**: eine Darstellung entsprechend derjenigen der Figur 4 mit dem Glättwerkzeug in seiner Geschlossen-Stellung,
- **Fig. 6:**: eine Längsschnittdarstellung entsprechend derjenigen der Figur 2 mit dem Glättwerkzeug in seiner Geschlossen-Stellung, wie in Figur 5 gezeigt, und
- **Fig. 7:**: der in Figur 1 gezeigte Teil der Haarglättvorrichtung mit dem Glättwerkzeug in seiner Geschlossen-Stellung.

Figur 1 zeigt eine Haarglättvorrichtung 1 als Ausführungsbeispiel einer Haarformvorrichtung in einem Ausschnitt mit seinem kammartig ausgebildeten Glättwerkzeug 2 als Formwerkzeug. An das Glättwerkzeug 2 angeschlossen ist ein nur zum Teil dargestellter Griff 3. Teil des Griffes 3 ist ein Betätigungselement zum Betätigen des Glättwerkzeuges 2. Figur 1 zeigt den vorderen, das Glättwerkzeug 2 beinhaltenden Teil der Haarglättvorrichtung 1 ohne eine zweite Gehäuseschale, durch die die Haarglättvorrichtung 1 von unten verschlossen ist. Die in Figur 1 erkennbare Gehäuseschale 5 umfasst eine Reihe von Zinkenbögen 6, unter denen, wie aus Figur 2 erkennbar, die eigentlichen Glättwerkzeuge angeordnet sind. Gleichwohl zählen auch die Zinkenbögen 6 zum Glättwerkzeug 2, da durch diese eine Teilung des zu glättenden Haares in einzelne Haarstränen vorgenommen wird. Daher handelt es sich bei der Haarglättvorrichtung 1 um ein kammartig ausgebildetes. Die Zinkenbögen 6 sind in längsaxialer Richtung der Haarglättvorrichtung 1 von einander beabstandet.

Unterhalb der Zinkenbögen 6 befinden sich, wie in Figur 2 erkennbar, zwei gegeneinander verstellbare Zinkenreihen Z₁, Z₂, wobei bei dem dargestellten Ausführungsführungsbeispiel die Zinkenreihen Z₂ gegenüber der anderen, feststehenden Zinkenreihe Z₁ translatorisch verstellbar ist. Die Zinkenreihen Z₁, Z₂ sind jeweils Teil einer Zinkeneinheit, die einstückig aus einem Wärme gut leitenden Material, beispielsweise Aluminium gefertigt sind, etwa im Wege eines Aluminiumdruckgussverfahrens. Die Zinkenreihen Z₁, Z₂ sind zueinander bewegbar, wie dieses in dem deutschen Gebrauchsmuster 20 2009 011 098 U1 beschrieben ist.

Die Zinken Z_{2.1} ... Z_{2.x} der Zinkenreihe Z₂ sind ausgehend von ihrer Wurzel höher als die Zinken Z_{1.1} ... Z_{1.x} der Zinkenreihe Z₁. Die Ausgestaltung der Zinken Z_{2.1} ... Z_{2.x} in Bezug auf die Zinken Z_{1.1} ... Z_{1.x} ist nachstehend in Bezug auf die Figuren 4 und 5 näher beschrieben.

Die Zinkeneinheit mit der Zinkenreihe Z₂ befindet sich in der Darstellung der Figuren 1 bis 4 in ihrer Stellung gegenüber der die Zinkenreihe Z₁ tragenden Zinkeneinheit in ihrer Offen-Stellung, mithin in einer Stellung, in der der zwischen jeweils einem Zinkenpaar Z_{1.1}, Z_{2.1}... Z_{1.x}, Z_{2.x} befindliche Haarformspalt H geöffnet ist. In dieser Stellung der beiden Zinkeneinheiten zueinander kann Haar in die Haarformspalte H eingelegt werden. In dieser, in Figur 2 gezeigten Stellung der beiden Zinkeneinheiten zueinander ist die die Zinkenreihe Z₂ tragende Zinkeneinheit mittels einer Druckfeder 7 gehalten. In nicht näher dargestellten Art und Weise ist die Zinkeneinheit mit der Zinkenreihe Z₂ an das nach Art einer Wippe gelagerte Betätigungselement 4 zum Verstellen derselben gegenüber der die Zinkenreihe Z₁ tragenden Zinkeneinheit angeschlossen.

Figur 3 zeigt in einer Draufsicht den vorderen Teil der Haarglättvorrichtung 1 mit dem Glättwerkzeug 2.

Die Ausgestaltung der Zinken Z_{1.1} ... Z_{1.x} sowie der Zinken Z_{2.1} ... Z_{2.x} der anderen Zinkeneinheit ist in der vergrößerten Darstellung der Figur 4 erkennbar. In dieser Darstellung befinden sich die Zinkeneinheiten in der in Figur 2 gezeigten Stellung zueinander. Die Haarformspalten H sind mithin geöffnet. In dieser Stellung der beiden Zinkeneinheiten zueinander befinden sich unterhalb der Zinkenbögen 6 jeweils eine Zinke Z_{1.1} ... Z_{1.x} der Zinkenreihe Z₁ sowie eine Zinke Z₂.₁ ... Z_{2.x} der Zinkenreihe Z₂.

Nachfolgend ist das einen Haarformspalt H einfassende Zinkenpaar Z_{1.1}, Z_{2.1} detaillierter beschrieben. Gleiches gilt für die weiteren, einen Haarformspalt H einfassenden Zinkenpaare. Die Zinke Z_{1.1} der Zinkenreihe Z₁ weist eine zu der komplementären Zinke Z_{2.1} weisende Formoberfläche 8 auf. Diese ist bei dem dargestellten Ausführungsbeispiel eben ausgeführt. Gleichermaßen verfügt die Zinke Z_{2.1} an ihrer zu der Zinke Z_{1.1} weisenden Seite über eine komplementäre Formoberfläche 8.1. Die Zinke Z_{2.1} überkragt die Zinke Z_{1.1} und trägt an ihrem über die Zinke Z_{1.1} überkragenden Abschnitt einen Haarteilungsfortsatz 9. Der Haarteilungsfortsatz 9 ist als über die Formoberfläche 8.1 vorspringender Fortsatz ausgeführt und ragt über die Oberseite 10 der Zinke Z_{1.1} in der Geschlossen-Stellung der beiden Zinkeneinheiten zueinander. Der Haarteilungsfortsatz 9 verfügt über eine etwa rechtwinklig von der Formoberfläche 8.1 wegspringende Unterseite 11, die zu einer vorderseitigen Teilungskante 12 führt. Ausgehend von der Teilungskante 12 verjüngt sich die Zinke Z_{2.1} in Richtung zu dem Scheitel des diese Zinke Z_{2.1} in der Offen-Stellung einfassenden Zinkenbogens 6. Diese Schräge ist mit dem Bezugszeichen 13 gekennzeichnet.

Zum Formen von in die Haarformspalte H eingebrachten Haaren wird das Betätigungselement 4 betätigt und durch diese Betätigung die Zinkenreihe Z₂ gegenüber der Zinkenreihe Z₁ zum Schließen der Haarformspalte H bewegt. Die Verstellung der die Zinken Z₂ tragenden Zinkeneinheit erfolgt gegen die Rückstellkraft der Druckfeder 7. Figur 5 zeigt die Anordnung der beiden Zinkenreihen Z₁, Z₂ in ihrer Geschlossen-Stellung. In dieser Stellung überkragt der Haarteilungsfortsatz 9 mit seiner Teilungskante 12 und einem Teil seiner Unterseite 11 die Oberseite 10 der Zinke Z_{1.1}. Zwischen der Unterseite 11 des Haarteilungsfortsatzes 9 der Zinke Z_{2.1} und der Oberseite 10 der komplementären Zinke Z_{1.1} befindet sich ein Spalt, dessen lichte Weite einem Mehrfachen der durchschnittlichen Haardicke von mit der Haarglättvorrichtung 1 zu glättendem Haar entspricht. Dieser Spalt kann beispielsweise 0,5 bis 0,6 mm betragen. Bei der translatorischen Schließbewegung der Zinkenreihe Z₂ gegenüber der Zinkenreihe Z₁ und dem Überfahren der jeweiligen Oberseite 10 der Zinken der Zinkenreihe Z₁ durch die Haarteilungsfortsätze 9 der Zinken Z_{2.1} ... Z_{2.x} der Zinkenreihe Z₂ wird das nicht in den Haarformspalt H einpassende Haar von dem in dem Haarformspalt H verbleibenden getrennt und herausgedrückt. Durch die Schräge 13 wird dieses aus dem zwischen den Zinkenbögen 6 befindlichen Zwischenraum sanft herausgedrückt. Damit erfolgt eine wirksame und effektive Haarteilung innerhalb des Zinkenbogenzwischenraumes, wobei innerhalb eines zwischen Formoberflächen 8, 8.1 befindlichen Haarspaltes H nur eine solche Haarmenge verbleibt, damit der Haarglättprozess bestimmungsgemäß vorgenommen werden kann. Ausgenutzt wird hierbei, dass die Haare bestrebt sind, sich gleichmäßig zwischen den parallel zueinander angeordneten Formoberflächen 8, 8.1 zu verteilen. Dieses ermöglicht, dass das Haarteilungselement 9 die überschüssigen Haare aus dem Zinkenbogenzwischenraum herausgedrückt werden kann. In der Geschlossen-Stellung der Zinken der Zinkenreihe Z₂ greift der Haarteilungsfortsatz 9 unter den die komplementäre Zinke Z₁ einfassenden Zinkenbogen 6.

Bei dem Prozess des Durchziehens der Haarglättvorrichtung 1 durch das zu glättende Haar fungiert der Haarteilungsfortsatz 9 zudem als wirksames Element zum oberseitigen Verschließen des Haarformspaltes H damit während des Durchziehens der Haarglättvorrichtung durch das Haar in den Haarformspalten H befindliche Haare nicht quer zur Bewegungsrichtung aus der Haarglättvorrichtung 1 heraus gezogen werden. Insofern dienen die zwischen den komplementären Zinken Z_{1.1,} Z_{2.1}; ...; Z_{1.x}, Z_{2.x} befindlichen Spalte und das Eingreifen des Haarteilungsfortsatzes 9 unterhalb des die feststehende Zinke Z_{1.1} einfassenden Zinkenbogens 6 zur Ausbildung eines Labyrinthes.

In der in Figur 5 gezeigten Geschlossen-Stellung des Glättwerkzeuges 2 ist die die Zinken Z₂ tragende Zinkeneinheit gegen einen Anschlag 14 (siehe Figur 6) gehalten. Der Anschlag 14 ist dergestalt in Bezug auf den möglichen Bewegungsbetrag der die Zinkenreihe Z₂ tragenden Zinkeneinheit ausgeführt, dass die Formoberflächen 8, 8.1 nicht aneinander grenzen, wie dieses bei herkömmlichen Haarglättvorrichtung üblich ist. Vielmehr verbleibt ein Spalt 15, dessen lichte Weite um ein Mehrfaches größer ist als die Dicke der mit der Haarglättvorrichtung 1 zu formenden Haare. Typischerweise entspricht die lichte Weite dieses Spaltes dem 2-fachen bis 5-fachen Durchmesser der Dicke der mit der Haarglättvorrichtung 1 zu formenden Haare. Dieser zwischen den Formoberflächen 8, 8.1 verbleibende Restspalt kann eine lichte Weite beispielsweise von 0,3 bis 0,4 mm aufweisen. Typischerweise ist die lichte Weite dieses Restspaltes etwas kleiner als derjenige zwischen der Unterseite 11 des Haarteilungsfortsatzes 9 und der Oberseite 10 der komplementären Zinke. Eine Betätigung der die Zinkenreihe Z₂ tragenden Zinkeneinheit gegenüber der anderen Zinkeneinheit erfolgt, wie vorbeschrieben, manuell. Unabhängig von der auf das Betätigungselement 4 wirkenden Betätigungskraft wird der Haarglättprozess beim Durchziehen der Haarglättvorrichtung 1 durch das zu glättende Haar mit demselben Glättdruck durchgeführt. Schließlich ist die Verstellbewegung der die Zinkenreihe Z₂ tragenden Zinkeneinheit anschlagbegrenzt. Der auf das in dem Haarformspalt H bzw. dem verbliebenen Spalt 15 befindliche Haar aufgebrachte Druck wird bei diesem Konzept durch die in einem Haarformspalt befindliche Haarmenge definiert. Diese ist wiederum durch die vorbeschriebene Haarteilung mit geringer Schwankungsweite vorgegeben, sodass ein wiederholbar und in allen Haarformspalten sehr einheitliche Haarmenge aufgenommen wird, was wiederum ein gleichmäßiges Glättergebnis erzielt werden kann. Ist die Haarglättvorrichtung 1 zum Glätten von Haaren unter Betätigung des Betätigungselementes 4 durch Haar gezogen worden, kann dieses anschließend losgelassen werden, damit die die Zinken Z₂ tragende Zinkeneinheit wieder in ihre in Figuren 1 bis 4 gezeigte Stellung durch die in der Druckfeder 7 gespeicherten Energie zurückbewegt wird. Der Haarglättprozess kann an derselben oder auch an anderer Stelle wiederholt werden.

Bei dem dargestellten Ausführungsbeispiel ist die die Zinken Z1 tragende Zinkenreihe beheizt, und zwar mittels eines PTC-Heizelementes. Durch dieses werden ebenfalls die Zinken Z_{2.1} ... Z_{2.x} erwärmt, und zwar wenn sich diese in ihrer in Figuren 1 bis 4 gezeigten Offen-Stellung befinden.

Figur 7 zeigt den beschriebenen Teil der Haarglättvorrichtung 1 in einer Seitenansicht mit geschlossenem Haarformspalt, und somit in Benutzungsstellung. Deutlich erkennbar ist, wie die Haarteilungsfortsätze 9 der Zinken der Zinkenreihe Z₂ unter den die Zinken der Zinkenreihe Z₁ einfassenden Zinkenbogen 6 eingreifen.

Die Erfindung ist anhand eines Ausführungsbeispiels beschrieben worden. Ohne den Umfang der geltenden Ansprüche zu verlassen, ergeben sich für einen Fachmann zahlreiche weitere Ausgestaltungen, die Erfindung verwirklichen zu können.

### Bezugszeichenliste

- 1: Haarglättvorrichtung
- 2: Glättwerkzeug
- 3: Griff
- 4: Betätigungselement
- 5: Gehäuseschale
- 6: Zinkenbogen
- 7: Druckfeder
- 8, 8.1: Formoberfläche
- 9: Haarteilungsfortsatz
- 10: Oberseite
- 11: Unterseite
- 12: Teilungskante
- 13: Schräge
- 14: Anschlag
- 15: Spalt
- H: Haarformspalt
- Z₁, Z₂: Zinkenreihe
- Z_{1.1} ... Z_{1.x}: Zinke
- Z_{2.1} ... Z_{2.x}: Zinke

## Patentansprüche

1. Haarformvorrichtung, umfassend ein kammartig ausgebildetes Formwerkzeug (2), welches Formwerkzeug (2) über zwei Zinkenreihen (Z₁, Z₂) verfügt, von denen die eine gegenüber der anderen zum Öffnen und Schließen des zwischen jeweils einer Zinke (Z_{1.1} ... Z_{1.x}) der einen Zinkenreihe (Z₁) und einer Zinke (Z_{2.1} ... Z_{2.x}) der anderen Zinkenreihe (Z₂) befindlichen Haarformspaltes (H) verstellbar ist, **dadurch gekennzeichnet, dass** der Bewegungsbetrag der verstellbaren Zinkenreihe (Z₂) gegenüber der anderen Zinkenreihe (Z₁) zum Schließen des Haarformspaltes (H) durch einen Anschlag (14) dergestalt begrenzt ist, dass zwischen den zueinander weisenden Formoberflächen (8, 8.1) der einen Haarformspalt (H) einfassenden Zinken (Z_{1.1} ... Z_{1.x}, Z_{2.1} ... Z_{2.x}) ein Spalt (15) geringer Weite verbleibt, jedoch mit einer Weite, die einem Mehrfachen des Durchmesser der mit der Haarformvorrichtung (1) zu formenden Haare entspricht.

2. Haarformvorrichtung nach Anspruch 1, **dadurch gekennzeichnet, dass** die Weite des Spaltes (15) etwa dem 2-fachen bis 5-fachen Durchmesser von mit der Haarformvorrichtung (1) zu formenden Haaren entspricht.

3. Haarformvorrichtung nach einem der Ansprüche 1 oder 2, **dadurch gekennzeichnet, dass** die verstellbare Zinkenreihe (Z₂) gegen die Kraft zumindest eines Rückstellelementes (7) zum Schließen der Haarformspalte (15) gegenüber der anderen Zinkenreihe (Z₁) bewegbar ist.

4. Haarformvorrichtung nach Anspruch 3, **dadurch gekennzeichnet, dass** auf die verstellbare Zinkenreihe (Z₂) zumindest ein Rückstellelement (7) wirkt, durch dass diese Zinkenreihe (Z₂) zum Offenhalten der Haarformspalte (15) gegenüber der anderen Zinkenreihe (Z₁) gehalten ist.

5. Haarformvorrichtung nach einem der Ansprüche 1 bis 4, **dadurch gekennzeichnet, dass** die zueinander weisenden Formoberflächen (8, 8.1) der zwei einen Haarformspalt (15) einfassenden Zinken (Z_{1.1} ... Z_{1.x}, Z_{2.1} ... Z_{2.x}) parallel zueinander sind.

6. Haarformvorrichtung nach einem der Ansprüche 1 bis 5, **dadurch gekennzeichnet, dass** die Zinken (Z_{1.1} ... Z_{1.x}, Z_{2.1}... Z_{2.x}) bei geöffneten Haarformspalten (H) zumindest teilweise in einem Zinkenbogen (6) aufgenommen sind.

7. Haarformvorrichtung nach Anspruch 6, **dadurch gekennzeichnet, dass** bei geöffneten Haarformspalten (H) jeweils eine Zinke (Z_{1.1} ... Z_{1.x}) der einen Zinkenreihe (Z₁) und eine Zinke (Z_{2.1} ... Z_{2.x}) der anderen Zinkenreihe (Z₂) unter einem gemeinsamen Zinkenbogen (6) angeordnet sind.

8. Haarformvorrichtung nach einem der Ansprüche 1 bis 7, **dadurch gekennzeichnet, dass** die Zinken (Z_{1.1} ... Z_{1.x,} Z_{2.1} ... Z_{2.X}) jeder Zinkenreihe (Z₁, Z₂) Teil einer einstückig gefertigten Zinkeneinheit und aus einem Wärme gut leitenden Material hergestellt sind und dass an zumindest eine der beiden Zinkeneinheiten eine elektrische Heizeinrichtung zum Erwärmen der Zinkeneinheit angeschlossen ist.

9. Haarformvorrichtung nach einem der Ansprüche 1 bis 8, **dadurch gekennzeichnet, dass** jeweils eine der beiden einen Haarformspalt (H) einfassenden Zinken (Z_{2.1} ... Z_{2.x}) einen in der GeschlossenStellung des Haarformspaltes (H) eine von der Wurzel der komplementären Zinke (Z_{1.1} ... Z_{1.x}) wegweisende Oberfläche (10) übergreifenden Haarteilungsfortsatz (9) aufweist.

10. Haarformvorrichtung nach Anspruch 9, **dadurch gekennzeichnet, dass** der Haarteilungsfortsatz (9) in seiner eine Oberfläche (10) der anderen Zinken (Z_{1.1} ... Z_{1.x}) übergreifenden Stellung bis über ihren durch ihre größte Höhe definierten Scheitel übergreift.

11. Haarformvorrichtung nach Anspruch 9 oder 10, **dadurch gekennzeichnet, dass** der Haarteilungsfortsatz (9) an seiner zu der Oberseite (10) der anderen Zinke (Z_{1.1} ... Z_{1.x}) weisenden Unterseite (11) eine zu der Geometrie der übergriffenen Zinke (Z_{1.1} ... Z_{1.x}) komplementäre Geometrie aufweist.

12. Haarformvorrichtung nach einem der Ansprüche 9 bis 11, **dadurch gekennzeichnet, dass** der Haarteilungsfortsatz (9) in seiner die Oberseite (10) der anderen Zinke (Z_{1.1}... Z_{1.x}) übergreifenden Stellung von dieser durch einen Bewegungsspalt beabstandet ist, welcher Bewegungsspalt vorzugsweise eine größere lichte Weite aufweist, die dem Mehrfachen des Durchmesser der mit der Haarformvorrichtung (1) zu formenden Haare entspricht.

13. Haarformvorrichtung nach einem der Ansprüche 9 bis 12, **dadurch gekennzeichnet, dass** die von dem Haarformspalt (H) wegweisende Außenseite des Haarteilungsfortsatzes (9) in Richtung zum oberen Abschluss der den Haarteilungsfortsatz (9) tragenden Zinke (Z_{2.1} ... Z_{2.x}) hin verjüngt ist.

14. Haarformvorrichtung nach einem der Ansprüche 1 bis 13, **dadurch gekennzeichnet, dass** diese als Haarglättvorrichtung ausgeführt ist.

## Claims

1. Hair shaping device, comprising a shaping element (2) designed in the form of a comb, said shaping element (2) being provided with two rows of teeth (Z₁, Z₂), of which one is adjustable relative to the other for the opening and closing of the hair shaping gap (H) located in each case between a tooth (Z_{1.1} ...Z_{1.x}) of the one row of teeth (Z₁) and a tooth (Z_{2.1} ...Z_{2.x}) of the other row of teeth (Z₂), **characterised in that** the amount of movement of the adjustable row of teeth (Z₂) in relation to the other row of teeth (Z₁) for closing the hair shaping gap (H) is delimited by a stop (14) in such a way that, between the teeth (Z_{1.1} ... Z_{1.x}, Z₂.1...Z_{2.x}) encompassing the shaping surfaces (8, 8.1) facing each other of the one hair shaping gap (H), a gap (15) of small width remains, but with a width which corresponds to a multiple of the diameter of the hairs which are to be shaped by the hair shaping device (1).

2. Hair shaping device according to claim 1, **characterised in that** the width of the gap (15) corresponds to approximately 2 to 5 times the diameter of the hairs which are to be shaped by the hair shaping device (1).

3. Hair shaping device according to any one of claims 1 or 2, **characterised in that** the adjustable row of teeth (Z₂) is movable in relation to the other row of teeth (Z₁) against the force of at least one resetting element (7) for closing the hair shaping gap (15)

4. Hair shaping device according to claim 3, **characterised in that** the adjustable row of teeth (Z₂) is subject to the force of at least one resetting element (7), by means of which this row of teeth (Z₂) is held in relation to the other row of teeth (Z₁) in order to hold open the hair shaping gap (15).

5. Hair shaping device according to any one of claims 1 to 4, **characterised in that** the shaping surfaces (8, 8.1), facing one another, of the teeth (Z_{1.1} ... Z_{1.x}, Z_{2.1} ... Z_{2.x}) encompassing a hair shaping gap (15), are parallel to one another.

6. Hair shaping device according to any one of claims 1 to 5, **characterised in that**, when the hair shaping gap (H) is open, the teeth (Z_{1.1} ... Z_{1.x}, Z_{2.1} ... Z_{2.x}) are accommodated at least partially in a tooth curve (6).

7. Hair shaping device according to claim 6, **characterised in that**, when the hair shaping gap (H) opened, in each case a tooth (Z_{1.1} ... Z_{1.x}) of the one row of teeth (Z₁) and a tooth (Z_{2.1} ... Z_{2.x}) of the other row of teeth (Z₂) is arranged beneath a common tooth curve (6).

8. Hair shaping device according to any one of claims 1 to 7, **characterised in that**, in each case, the teeth ((Z_{1.1} ... Z_{1.x}, Z_{2.1} ... Z_{2.x}) of each row of teeth (Z₁, Z₂) are made from a tooth unit manufactured from one piece and a material with good heat conductance, and that an electrical heating device for warming the tooth unit is connected to at least one of the two tooth units.

9. Hair shaping device according to any one of claims 1 to 8, **characterised in that**, in each case, one of the two teeth (Z_{2.1} ... Z_{2.x}) encompassing a hair shaping gap (H) comprises, in the closed position of the hair shaping gap (H), comprises a hair dividing extension (9) engaging above the surface (10) facing away from the root of the complementary tooth (Z_{1.1} ... Z_{1.x}).

10. Hair shaping device according to claim 9, **characterised in that** the hair dividing extension (9), in its position engaging above a surface (10) of the other teeth (Z_{1.1} ... Z_{1.x}), engages as far as a top defined by its greatest height.

11. Hair shaping device according to claim 9 or 10, **characterised in that** the hair dividing extension (9) exhibits on its underside (11) facing the upper side (10) of the other tooth (Z_{1.1} ... Z_{1.x}) a geometry which is complementary to the geometry of the tooth (Z_{1.1} ... Z_{1.x}) engaging above it.

12. Hair shaping device according to any one of claims 9 to 11, **characterised in that** the hair dividing extension (9), in its position engaging above the upper side (10) of the other tooth (Z_{1.1} ... Z_{1.x}), is located at a distance from this by a movement gap, said movement gap preferably exhibiting a greater clear width, which corresponds to a multiple of the diameter of the hairs which are to shaped by the hair shaping device (1).

13. Hair shaping device according to any one of claims 9 to 12, **characterised in that** the outer side of the hair dividing extension (9), facing away from the hair shaping gap (H), tapers in the direction towards the upper termination of the tooth (Z_{2.1} ... Z_{2.x}) carrying the hair dividing extension (9).

14. Hair shaping device according to any one of claims 1 to 13, **characterised in that** this is embodied as a hair smoothing device.

## Revendications

1. Dispositif de coiffage des cheveux comprenant un outil de mise en forme (2) conformé à la manière d'un peigne, lequel outil de mise en forme (2) dispose de deux rangées (Z₁, Z₂) de dents dont l'une est réglable par rapport à l'autre afin d'ouvrir et de fermer une fente (H) de mise en forme des cheveux se trouvant entre une dent (Z_{1.1} ... Z_{1.x}) d'une rangée (Z₁) de dents et une dent (Z_{2.1} ... Z_{2.x}) de l'autre rangée (Z₂) de dents, **caractérisé en ce que** l'amplitude de mouvement de la rangée (Z₂) réglable de dents par rapport à l'autre rangée (Z₁) de dents afin de fermer la fente (H) de mise en forme des cheveux est limitée par une butée (14) de telle sorte qu'il reste, entre les surfaces (8, 8.1) de mise en forme orientées l'une vers l'autre des dents (Z_{1.1} ... Z_{1.x}, Z_{2.1} ... Z_{2.x}) délimitant une fente (H) de mise en forme des cheveux, une fente (15) de moindre largeur, néanmoins avec une largeur qui correspond à plusieurs fois le diamètre des cheveux à mettre en forme avec le dispositif de coiffage (1).

2. Dispositif de coiffage des cheveux selon la revendication 1, **caractérisé en ce que** la largeur de la fente (15) correspond à environ 2 à 5 fois au diamètre des cheveux à mettre en forme avec le dispositif de coiffage (1).

3. Dispositif de coiffage des cheveux selon l'une des revendications 1 ou 2 **caractérisé en ce que** la rangée (Z₂) réglable de dents peut être bougée par rapport à l'autre rangée (Z₁) de dents contre la force d'au moins un élément de rappel (7) afin de fermer la fente (15) de mise en forme des cheveux.

4. Dispositif de coiffage des cheveux selon la revendication 3, **caractérisé en ce qu'**au moins un élément de rappel (7) agit sur la rangée (Z₂) réglable de dents, grâce auquel cette rangée (Z₂) de dents est maintenue par rapport à l'autre rangée (Z₁) de dents afin de garder la fente (15) de mise en forme des cheveux ouverte.

5. Dispositif de coiffage des cheveux selon l'une des revendications 1 à 4, **caractérisé en ce que** les surfaces (8, 8.1) de mise en forme orientées l'une vers l'autre des deux dents (Z_{1.1} ... Z_{1.x}, Z_{2.1} ... Z_{2.x}) délimitant une fente (15) de mise en forme des cheveux, sont parallèles l'une par rapport à l'autre.

6. Dispositif de coiffage des cheveux selon l'une des revendications 1 à 5, **caractérisé en ce que** les dents (Z_{1.1} ... Z_{1.x}, Z_{2.1} ... Z_{2.x}) sont logées du moins partiellement, lorsque les fentes (H) de mise en forme des cheveux sont ouvertes, dans un arceau (6) de dent.

7. Dispositif de coiffage des cheveux selon la revendication 6, **caractérisé en ce que** respectivement une dent (Z_{1.1} ... Z_{1.x}) d'une rangée (Z₁) de dents et une dents (Z_{2.1} ... Z_{2.x}) de l'autre rangée (Z₂) de dents sont disposées, lorsque les fentes (H) de mise en forme des cheveux sont ouvertes, sous un arceau (6) de dent commun.

8. Dispositif de coiffage des cheveux selon l'une des revendications 1 à 7, **caractérisé en ce que** les dents (Z_{1.1} ... Z_{1.x}, Z_{2.1} ... Z_{2.x}) de chaque rangée (Z₁, Z₂) de dents font partie d'une unité à dents fabriquée en monobloc et sont réalisées dans un matériau qui conduit bien la chaleur et qu'un dispositif électrique de chauffage destiné à réchauffer l'unité à dents est raccordé à au moins une des deux unités à dents.

9. Dispositif de coiffage des cheveux selon l'une des revendications 1 à 8, **caractérisé en ce que** respectivement l'une des deux dents (Z_{2.1}... Z_{2.x}) délimitant une fente (H) de mise en forme des cheveux présente un bec (9) de partage des cheveux, qui recouvre dans la position fermée de la fente (H) de mise en forme des cheveux, une surface (10) qui est opposée à la racine de la dent (Z_{1.1} ... Z_{1.x}) complémentaire.

10. Dispositif de coiffage des cheveux selon la revendication 9, **caractérisé en ce que** le bec (9) de partage des cheveux recouvre, dans sa position de recouvrement d'une surface (10) des autres dents (Z_{1.1} ... Z_{1.x}), jusqu'à sa crête définie par sa plus grande hauteur.

11. Dispositif de coiffage des cheveux selon la revendication 9 ou 10, **caractérisé en ce que** le bec (9) de partage des cheveux présente sur sa face inférieure (11) orientée vers la face supérieure (10) de l'autre dent (Z_{1.1} ... Z_{1.x}), une géométrie complémentaire à la géométrie de la dent (Z_{1.1} ... Z_{1.x}) recouverte.

12. Dispositif de coiffage des cheveux selon l'une des revendications 9 à 11, **caractérisé en ce que** le bec (9) de partage des cheveux se trouve, dans sa position de recouvrement de la face supérieure (10) de l'autre dent (Z_{1.1} ... Z_{1.x}), écartée de celle-ci par une fente de mobilité, laquelle fente de mobilité présente de façon privilégiée une largeur d'ouverture plus grande, qui correspond à plusieurs fois le diamètre des cheveux à mettre en forme avec le dispositif de coiffage (1).

13. Dispositif de coiffage des cheveux selon l'une des revendications 9 à 12, **caractérisé en ce que** la face extérieure du bec (9) de partage des cheveux, orientée dans le sens opposé à la fente (H) de mise en forme des cheveux, se rétrécit vers l'extrémité supérieure de la dent (Z_{2.1} ... Z_{2.x}) supportant le bec (9) de partage des cheveux.

14. Dispositif de coiffage des cheveux selon l'une des revendications 1 à 13, **caractérisé en ce que** celui-ci est conformé en tant que dispositif de lissage des cheveux.
